# EUROPÄISCHE PATENTSCHRIFT

(11) **EP 0 999 389 B1**
(45) Veröffentlichungstag und Bekanntmachung des Hinweises auf die Patenterteilung: **18.05.2005**
(21) Anmeldenummer: 99810995.3
(22) Anmeldetag: 02.11.1999
(51) Int. Cl.: F16K 11/074

(54) **Schwenkauslauf mit einem Mischventil**
Swivelling spout with a mixing valve
Bec verseur orientable avec un robinet mitigeur

(30) Priorität: 04.11.1998 DE 19850839
(43) Veröffentlichungstag der Anmeldung: 10.05.2000
(73) Patentinhaber: arwa AG, 8304 Wallisellen (ZH) (CH)
(72) Erfinder: Egli, Werner, 8194 Hüntwangen (CH)
(74) Vertreter: Clerc, Natalia

(56) Entgegenhaltungen:
- US-A- 3 373 770
- US-A- 3 410 487
- US-A- 3 726 318
- US-A- 4 794 952

## Beschreibung

Es sind Mischer bekannt geworden, die als Wasserzuleitung für Kalt- und Warmwasser vom fest mit der Arbeitsplatte verbundenen Sockelteil zu dem am Ende des Auslaufs angebrachten Mischer flexible Schläuche verwenden. Da diese Schläuche dauernd dem Wasserleitungsdruck ausgesetzt sind, müssen sie mit einem Metallgeflecht ummantelt sein. Mit diesen Schläuchen ist eine Schwenkbarkeit des Auslaufes in einem begrenzten Bereich möglich. Bei jedem Schwenken des Auslaufes wird jedoch ein Drehmoment auf die Schraubanschlüsse der Schläuche im festen Sockelteil ausgeübt, was dazu führt, dass die Anschlüsse sich lösen und damit undicht werden können. Ferner besteht auch die Gefahr, dass das Metallgeflecht durch die ständige Verdrehung beschädigt wird und der Schlauch platzen kann. Zudem können die zwei relativ steifen Schläuche der Schwenkbewegung des Auslaufs in die beiden Endstellungen einen unerwünschten Widerstand entgegensetzen und die Schläuche können, wenn sie sich oder die Innenseite des Auslaufs berühren, unschöne Kratzgeräusche und ebenfalls Beschädigungen des Metallgeflechts verursachen. Wenn ein Schlauchanschluss oder ein Schlauch leck wird, rinnt das Leckwasser durch den Auslauf zurück und tropft unterhalb der Arbeitsplatte ab. Weil dieses Leckwasser häufig längere Zeit unbemerkt bleibt, können grössere Wasserschäden entstehen.

In der DE-OS 31 20 210 ist ein Schwenkauslauf mit einem Mischventil am freien Ende beschrieben, der einen Teil der obigen Probleme teilweise vermeidet. Das vordere Ende der Schläuche für Warm- und Kaltwasser ist drehbar aber axial gesichert in Bohrungen des Mischergehäuses eingesteckt. Die Schläuche müssen sich dann beim Schwenken des Auslaufs längs ihrer gekrümmten Achse verdrehen. Dabei können die Metallgeflechte der Schläuche immer noch aneinander reiben, weil beide Schläuche im gleichen Drehsinn drehen müssen. Zudem kann die O-Ring-Abdichtung der schwenkbaren Schlauchenden mit der Zeit undicht werden.

US-A-3'373'770 beschreibt eine Schwenkarmatur mit einem an einer Muffe angebrachten Schwenkarm. Schwenkarm und Muffe sind gemeinsam drehbar. Durch Dichtungsringe abgegrenzte Kanäle innerhalb der Muffe bleiben jedoch lagefixiert.

US-A-3'726'318 und US-A-3'410'487 offenbaren gattungsgemäße Auslaufarmaturen mit einem Mischventil, welches in einem Schwenkauslauf angeordnet ist, und mit einem Drehteil, welches in einem Sockelteil angeordnet ist und in verschiedene Positionen drehbar ist.

Der vorliegenden Erfindung liegt die Aufgabe zugrunde, einen Schwenkauslauf zu schaffen, der ein ungehindertes Verschwenken des Auslaufs ermöglicht und eine problemlose Durchführung der Warm- und Kaltwasser-Hochdruckzuführungen zum Mischventil ermöglicht. Diese Aufgabe wird durch die Merkmalskombination des Anspruchs 1 gelöst. Vorteilhafte Ausgestaltungen der Erfindung sind in den abhängigen Ansprüchen definiert.

Nachfolgend werden Ausführungsbeispiele der Erfindung anhand der Zeichnungen erläutert. Darin zeigt:
- Figur 1: eine Seitenansicht eines Schwenkauslaufs mit vorn integriertem Mischventil,
- Figur 2 einen: Längsschnitt durch den Drehanschluss entlang der Linie II-II in Figur 3,
- Figur 3: einen Querschnitt durch den Drehanschluss entlang der Linie III-III in Figur 2,
- Figuren 4 bis 6: entsprechende Darstellungen einer zweiten Ausführungsform, und
- Figuren 7 und 8: einen Ausschnitt einer Variante der Ausführungsform nach Figuren 1-3.

In Figur 1 ist ersichtlich, dass ein Mischventil 1 vorn auf einem Schwenkauslauf 2 integriert ist. Das Mischventil weist eine handelsübliche Kartusche 3 und einen Betätigungshebel 4 auf. Durch Ziehen am Betätigungshebel wird die Auslaufmenge und durch Drehen die Temperatur eingestellt. Das Mischwasser fliesst durch den Kanal 5 zu einer handelsüblichen Auslaufdüse 6. Die Zuführung von Kalt- und Warmwasser zum Mischer erfolgt z.B. durch zwei Kupferrohre 7 oder flexible Schläuche, die sowohl im Mischer 1 als auch im Drehteil 8 beim Anschluss 9, z.B. durch Löten oder Verschrauben, fest eingesetzt sind. Das Drehteil 8 weist eine zylindrische Partie 10 auf, die in einer korrespondierenden Sackbohrung 11 des Sockelteils 12 drehbar eingesetzt ist. Die obere Partie 13 des Drehteils 8 weist einen Durchmesser auf, der dem Innendurchmesser des Schwenkauslaufs 2 entspricht, und sie ist mit diesem z.B. durch Löten fest verbunden. Die zylindrische Partie 10 weist zwei axial versetzte, umlaufende Nuten 14, 15 auf, welche die Verbindung herstellen zwischen dem Kalt- und Warmwasser-Eingang 16, 17 und den beiden Stichleitungen 18, 19. Die Abdichtung zwischen den beiden Nuten 14, 15 erfolgt durch den O-Ring 20 und die Abdichtung nach aussen durch die beiden O-Ringe 21. Diese drei O-Ringe ergeben zusammen mit dem Brems-O-Ring 22 ein bestimmtes Bremsdrehmoment, das etwas grösser sein muss als das zum Drehen des Betätigungshebels 4 benötigte Drehmoment. Das Drehteil 8 weist eine durchgehende axiale Entlastungsbohrung 23 auf. Diese hat den Zweck, eine Pumpwirkung bei der Montage oder einen Druckaufbau durch Leckwasser im Grund 24 der Sackbohrung 11 zu verhindern. Eventuell anfallendes Leckwasser wird durch diese Bohrung 23 nach oben geführt und kann über den Überlaufkanal 25 und die Bohrung 26 austreten. Die axiale Arretierung des Drehteils 8 erfolgt mit einer oder mehreren Schrauben 27. Als Schwenkwinkel-Begrenzung ist in den Sokkelteil 12 ein Stift 28 eingesetzt, der in eine Umfangsnut 32 des Drehteils 8 eingreift. Ebenfalls im Sockelteil 12 eingebaut ist eine Zugstange 29 mit axial verschiebbarem Betätigungsgriff 30 und einem Bowdenzug 31 zur Betätigung eines (nicht gezeichneten) Ablaufventils.

Beim zweiten Ausführungsbeispiel nach Figuren 4 bis 6 sind analoge Teile mit gleichen Bezugszeichen versehen, so dass sich eine detaillierte Beschreibung dieser Teile erübrigt. Die zweite Ausführungsform unterscheidet sich von der ersten hauptsächlich durch eine andere hydraulische Drehverbindung.

Der Sockelteil 12 ist mit der Arbeitsplatte 43 mit üblichen Klemmitteln 44 fest verschraubt. In der Sackbohrung 11 befindet sich ein Keramikscheiben-Paket 45. Es besteht aus einer festen Scheibe 46 und einer drehbaren Scheibe 47. Eine Bodenplatte 48 weist unten und oben je einen Nocken 49 auf, der die Verdrehsicherung gegenüber dem Sockelteil 12 und gegenüber der festen Scheibe 46 sicherstellt. Durch einen Nocken 50 ist die drehbare Scheibe 47 mit dem Mitnahmeteil 51 drehfest verbunden. Durch eine Ringschraube 52 mit Gleitscheibe 53 wird das ganze Paket 48, 46, 47 und 51 leicht gepresst und axial fixiert, derart, dass zwischen der festen Scheibe 46 und der drehbaren Scheibe 47 eine Verdrehung möglich, gleichzeitig aber die Dichtfunktion der beiden Scheiben gewährleistet ist. Beide Scheiben 46, 47 weisen je einen Durchgang für Kaltwasser und einen Durchgang 55 für Warmwasser auf. Die Geometrie dieser Durchgänge ist so gestaltet (z.B. durch bogenförmige Langlöcher), dass in jeder Drehstellung des Schwenkauslaufs 2 diese Durchgänge immer ganz offen bleiben.

Im Drehteil 8 ist die Entlastungsbohrung 23 vorgesehen und im Schwenkauslauf 2 das Entlüftungsloch 26. Damit wird ebenfalls erreicht, dass eventuell austretendes Leckwasser nach oben austreten muss und die Führungspartie Schwenkauslauf 2 mit Sockelteil 12 nicht beeinträchtigen kann. Zwei Dichtungs- und Brems-O-Ringe 58 gewährleisten die Abdichtung. Sie ergeben, zusammen mit dem Reibungswiderstand der beiden Scheiben 46, 47, den erforderlichen Drehmoment-Widerstand.

Durch Lösen der Schraube 59 kann der Schwenkauslauf 2 inklusive Drehteil 8 nach oben abgezogen werden. Im Mitnahmeteil 51 ist ein Stehbolzen 64 eingeschraubt. Die Befestigungsschraube 59 ist quer in diesen Stehbolzen 64 eingeschraubt und sie dient der axialen Fixierung des Schwenkauslaufes 2. In das Drehteil 8 sind ebenfalls zwei Rohrstücke 65 dicht und fest eingesetzt. Sie dienen, zusammen mit dem Stehbolzen 64, zur drehsicheren Verbindung zwischen Drehteil 8 und Mitnahmeteil 51. Ein Nocken 66 am Sokkelteil 12 dient als Schwenkwinkelbegrenzung. Er greift in eine entsprechende Nut 67 des Drehteils 8 ein.

Die Kalt- und Warmwasser-Zuführung 16', 17' kann z.B. aus Kupferrohren oder aus flexiblen Schläuchen bestehen. Diese sind mit dem Sockelteil 12 fest verbunden.

Durch spezielle Anordnung der beiden Durchgänge 55 im Keramikscheiben-Paket 45 wäre es auch möglich, eine dritte Bohrung zentral anzuordnen. Diese Variante weist dann im Schwenkauslauf drei Kupferrohre auf, wie dies z.B. für drucklose Boiler notwendig ist.

Durch die spezielle Ausbildung des Drehanschlusses wird der Schwenkmechanismus durch keine Axialkraft belastet und es entstehen keine schwenkwinkelabhängigen Drehmomente. Durch die Entlastungsbohrung 23 im Drehteil 8 wird erreicht, dass sich zwischen Drehteil 8 und festem Sockelteil 12 kein Druck aufbauen kann, und dass bei einem Lecken einer O-Ring-Dichtung kein Leckwasser nach unten austreten kann, wo es grösseren Schaden anrichten könnte, bevor es entdeckt wird. Das Leckwasser würde in einem solchen Fall durch die Entlastungsbohrung 23 hochsteigen und durch die Entlüftungsbohrung 26 sichtbar auf die Arbeitsplatte 43 austreten. Ein weiterer Vorteil besteht darin, dass durch Lösen einer (oder zweier) Schrauben 27 der ganze Auslauf 2 samt Mischventil 1 ausgebaut werden kann und durch einen anderen Auslauf 2 ersetzt werden kann, der z.B. eine andere Ausladung oder eine andere Auslaufhöhe oder eine andere Farbe oder einen anderen Schwenkwinkel hat.

Bei der Ausführungsform nach Figuren 4 bis 6 wird durch die spezielle Ausbildung des Scheiben-Drehanschlusses der Schwenkmechanismus nur durch eine ganz geringe Axialkraft belastet, die sich aus dem Produkt der Fläche der beiden Bohrungen 54 im Mitnahmeteil 51 und dem Wasserdruck ergibt.

In Figuren 7 und 8 ist ein Ausschnitt aus einer Variante der Ausführungsform nach Figuren 1-3 dargestellt. Bei dieser Variante sind für die axiale Sicherung des Schwenkauslaufs 2 auf dem Sockelteil 12 anstelle der Schraube 27 (Figur 2) zusammenwirkende Rastelemente zwischen Drehteil 8 und Sockelteil 12 angeordnet. Die Ausführung mit der Schraube 27 nach Figur 2 weist den Nachteil auf, dass jedermann, also auch unbefugte Personen, den Auslauf 2 lösen und abnehmen kann. Da sich die Absperrventile erst am Ende des Auslaufs 2 befinden, steht der Auslauf stets unter Druck. Durch ein unbefugtes oder unbeabsichtigtes Entfernen des Auslaufes würde deshalb unkontrolliert Wasser auslaufen. Die Variante nach Figuren 7 und 8 verhindert dies mit grosser Sicherheit.

Im Drehteil 8 ist von unten her ein U-förmiger Bügel 70 aus Federstahl eingesetzt. Die Fixierung erfolgt durch zwei Schrauben 71, die den Bügel in zwei Bohrungen 72 festklemmen. Die Schrauben 71 befinden sich nur im Drehteil 8 und sind nach der Montage des Auslaufs 2 nicht mehr sichtbar. Zwei erweiterte Bohrungen 73 ermöglichen dem Bügel den bei der Montage und der Demontage des Auslaufs notwendigen Federweg. Bei der Montage des kompletten Auslaufs 2 mit dem Drehteil 8 gleitet der horizontale Schenkel 74 des Bügels 70 über die schräge Fläche 75 und schnappt dann anschliessend hinter eine Schulter 76 einer Umfangsnut 77 des Sockelteils 2 in die gezeichnete Lage ein. Eine Demontage des Auslaufs ist jetzt ohne spezielle Werkzeuge nicht mehr möglich. Zur doppelten Sicherheit wird noch eine Schraube 78 aus Kunststoff in das Drehteil 8 eingeschraubt, die den horizontalen Schenkel 74 des Bügels 70 in seiner gesicherten Lage festhält. Gleichzeitig dient die Schraube 78 als Drehsicherung zwischen Auslauf 2 und Drehteil 8. Die Schraube 78 hat auch den Zweck, den Zugang von Schmutz und Seife in den Drehmechanismus zu verhindern.

Die bewusste Demontage des Auslaufs durch einen Fachmann geschieht wie folgt: Zuerst wird die Schraube 78 entfernt. Dann wird durch das Gewindeloch hindurch der horizontale Schenkel 74 des Bügels 70 mit Hilfe eines hakenförmigen Werkzeuges nach aussen gezogen und der Auslauf gleichzeitig nach oben abgezogen. Wegen der in Umfangsrichtung verlaufenden Nut 77 bleibt im montierten Zustand der Auslauf 2 gegenüber dem Sockelteil 12 schwenkbar.

Anstelle des Bügels 70 können auch andere Schnappelemente zum Einschnappen in die Umfangsnut 77 eingesetzt werden. Das federnde Schnappelement kann auch am Sockelteil 12 und das nicht federnde zugehörige Rastelement am Drehteil 8 vorgesehen sein.

## Patentansprüche

1. Auslaufarmatur, umfassend einen Sockelteil (12), in dem ein Schwenkauslauf (2) schwenkbar befestigt ist, in welchen ein Mischventil (1) mit je einem Anschluss (9) für Kalt- und Warmwasser integriert ist, wobei in den Sokkelteil (12) ein mit dem Schwenkauslauf (2) fest verbundenes Drehteil (8) eingesetzt ist mit je einem ersten Kanal (18, 19) für Kalt- und Warmwasser, die ersten Kanäle (18, 19) über Leitungen (7) mit den Anschlüssen (9) des Mischventils (1) verbunden sind, die Zuleitungen (16', 17') für Kalt- und Warmwasser an zweite Kanäle (16, 17) im Sockelteil (12) anschließbar sind, und die ersten und zweiten Kanäle (16-19) über je eine separate Schwenkverbindung hydraulisch miteinander verbunden sind, **dadurch gekennzeichnet, dass** der Schwenkauslauf ein das Drehteil (8) starr mit dem Mischventil (1) verbindendes Rohr (2) umfasst, das die Leitungen (7) enthält.

2. Auslaufarmatur nach Anspruch 1, wobei die Schwenkverbindung zwei axial versetzte Nuten (14, 15) für Kalt- und Warmwasser umfasst, in welche die ersten und zweiten Kanäle (16-19) münden.

3. Auslaufarmatur nach Anspruch 1, wobei die Schwenkverbindung ein Keramikscheiben-Paket (45) mit einer drehfest mit dem Drehteil verbundenen ersten Scheibe (47) und einer mit dem Sokkelteil (12) drehfest verbundenen zweiten Scheibe (46) umfasst, das in jeder Drehstellung des Schwenkauslaufs (2) einen vollen Durchgangsquerschnitt sowohl für das Warmwasser als auch für das Kaltwasser aufweist.

4. Auslaufarmatur nach Anspruch 3, wobei die drehfeste Verbindung zwischen erster Scheibe (47) und Drehteil (8) ein Mitnehmerteil (51) umfasst, das drehbar aber axial unverschiebbar im Sockelteil (12) gehalten ist, und wobei ins Mitnehmerteil (51) ein achsparalleler Stehbolzen (64) eingeschraubt ist, in welchen eine Schraube (59) quer zur Schwenkachse eingeschraubt ist, welche den Schwenkauslauf (2) und das Drehteil (8) am Sockelteil (12) axial sichert.

5. Auslaufarmatur nach Anspruch 3 oder 4, wobei das Keramikscheiben-Paket (45) drei Durchgänge aufweist, welche in jeder Schwenkstellung des Schwenkauslaufs (2) vollen Durchgang aufweisen, wobei vorzugsweise der eine Durchgang zentral angeordnet ist und die beiden anderen Durchgänge mit Abstand vom Zentrum bogenförmig ausgebildet sind.

6. Auslaufarmatur nach Anspruch 1, wobei der Sockelteil (12) und das Drehteil (8) zusammenwirkende Rastelemente (70, 76) aufweisen, die bei der axialen Montage des Drehteils (8) auf dem Sockelteil (12) einrasten und ein Drehen des Drehteils gegenüber dem Sockelteil zulassen, und wobei vorzugsweise die Einrastverbindung nur mit einem Spezialwerkzeug lösbar ist.

7. Auslaufarmatur nach Anspruch 6, wobei die Rastelemente (70, 76) einen federnden Bügel (70) umfassen, der hinter einer Rastschulter (76) einrastet.

8. Auslaufarmatur nach einem der Ansprüche 1 bis 7, wobei das Drehteil (8) zumindest teilweise in eine axiale Sackbohrung (11) des Sockelteils (12) eingesetzt ist und eine Entlastungsbohrun (23) aufweist, die mit einer Entlüftungsbohrung (26) des Schwenkauslaufs (2) kommuniziert.

9. Auslaufarmatur nach einem der Ansprüche 1 bis 8, wobei das Drehteil (8) gegenüber dem Sockelteil (12) begrenzt schwenkbar ist und im Sockelteil (12) axial unverschiebbar gehalten ist.

10. Auslaufgarnitur nach einem der Ansprüche 1 bis 9, wobei das Rohr (2) gebogen ist.

## Claims

1. Outlet armature, comprising a base part (12), in which a pivoting outlet (2) is mounted in a pivoting manner, in which a mixer valve (1) with one connection (9) each for cold and hot water is integrated, wherein a rotating part (8) fixedly connected to the pivoting outlet (2) is inserted into the base part (12) with one first channel (18, 19) each for cold and hot water, lines (7) connect the first channels (18, 19) with the connections (9) of the mixer valve (1), supply lines (16', 17') for cold and hot water can be connected to second channels (16, 17) in the base part (12), and the first and second channels (16-19) are connected hydraulically to one another via a separate pivoting connection each, **characterized in that** the pivoting outlet comprises a pipe (2) which rigidly connects the rotating part (8) with the mixer valve (1) and contains the lines (7).

2. Outlet armature according to Claim 1, wherein the pivoting connection comprises two axially shifted grooves (14, 15) for cold and hot water, into which the first and second channels (16-19) lead.

3. Outlet armature according to Claim 1, wherein the pivoting connection comprises a ceramic disc packet (45) with a first disc (47) that is connected in a rotationally fixed manner to the rotating part and a second disc (46) that is connected in a rotationally fixed manner to the base part (12) which packet, at every rotation position of the pivoting outlet (2), exhibits a complete passage cross-section for not only the hot water but also the cold water.

4. Outlet armature according to Claim 3, wherein the rotationally fixed connection between the first disc (47) and the rotating part (8) comprises a driver part (51) which is held in the base part (12) in a rotatable but axially unshiftable manner, and wherein an axis-parallel stay bolt (64) is screwed into the driver part (51), into which bolt a screw (59) is screwed crosswise to the pivoting axis which screw axially secures the pivoting outlet (2) and the rotating part (8) to the base part (12).

5. Outlet armature according to Claim 3 or 4, wherein the ceramic disc packet (45) has three passages which in each pivoting position of the pivoting outlet (2) exhibit complete passage, wherein preferably one passage is centrally arranged and the two other passages are formed in a bow-like manner with distance from the centre.

6. Outlet armature according to Claim 1, wherein the base part (12) and the rotating part (8) have collaborating snap elements (70, 76) which snap into place in the axial installation of the rotating part (8) onto the base part (12) and allow for the rotation of the rotating part with respect to the base part, and wherein preferably the snap-in connection can only be released with a special tool.

7. Outlet armature according to Claim 6, wherein the snapping elements (70, 76) comprise an elastic bow (70) which snaps into place behind a snap-on shoulder (76).

8. Outlet armature according to any of Claims 1 to 7, wherein the rotating part (8) is at least partially inserted into an axial sack-like bore (11) of the base part (12) and has a relief bore (23) which communicates with a ventilation bore (26) of the pivoting outlet (2).

9. Outlet armature according to any of Claims 1 to 8, wherein the pivoting of the rotating part (8) with respect to the base part (12) is limited and the rotating part (8) is held in the base part (12) so as not to shift axially.

10. Outlet armature according to any of Claims 1 to 9, wherein the pipe (2) is curved.

## Revendications

1. Robinet d'eau, comprenant une partie de socle (12) dans laquelle un bec verseur (2) est fixé de manière à pouvoir pivoter, dans lequel est intégré un mélangeur (1) comprenant un raccord (9) respectif pour l'eau froide et l'eau chaude, où une partie pivotante (8) raccordée fixement au bec verseur (2) est insérée dans la partie de socle (12) avec un premier conduit respectif (18, 19) pour l'eau froide et l'eau chaude, les premiers conduits (18, 19) sont raccordés par le biais de conduites (7) aux raccords (9) du mélangeur (1), les conduites d'amenée (16', 17') pour l'eau froide et l'eau chaude peuvent être raccordées à des deuxièmes conduits (16, 17) dans la partie de socle (12), et les premiers et deuxièmes conduits (16 - 19) sont raccordés hydrauliquement les uns aux autres par le biais d'un raccord pivotant séparé respectif,
**caractérisé en ce que** le bec verseur comprend un tube (2) reliant rigidement la partie pivotante (8) au mélangeur (1) et contenant les conduites (7).

2. Robinet d'eau selon la revendication 1, dans lequel le raccord pivotant comprend deux rainures décalées axialement (14, 15) pour l'eau froide et l'eau chaude, dans lesquelles débouchent les premiers et deuxièmes conduits (16 - 19).

3. Robinet d'eau selon la revendication 1, dans lequel le raccord pivotant comprend un paquet de disques céramiques (45) avec un premier disque (47) relié fixe en rotation à la partie pivotante et un deuxième disque (46) relié fixe en rotation à la partie de socle (12), le paquet de disques céramiques présentant dans chaque position de pivotement du bec verseur (2) une section transversale de passage complet à la fois pour l'eau chaude et pour l'eau froide.

4. Robinet d'eau selon la revendication 3, dans lequel le raccord fixe en rotation entre le premier disque (47) et la partie pivotante (8) comprend une partie d'entraînement (51) qui est maintenue à rotation mais non déplaçable axialement dans la partie de socle (12), et où, dans la partie d'entraînement (51), est vissé un boulon fileté (64) d'axe parallèle, dans lequel est vissée une vis (59) transversalement à l'axe de pivotement, laquelle fixe axialement le bec verseur (2) et la partie pivotante (8) sur la partie de socle (12).

5. Robinet d'eau selon la revendication 3 ou 4, dans lequel le paquet de disques céramiques (45) présente trois passages qui présentent, dans chaque position de pivotement du bec verseur (2), un passage complet, un passage étant de préférence disposé centralement et les deux autres passages étant réalisés avec une forme courbe à l'écart du centre.

6. Robinet d'eau selon la revendication 1, dans lequel la partie de socle (12) et la partie pivotante (8) présentent des éléments d'encliquetage coopérants (70, 76), qui s'encliquètent lors du montage axial de la partie pivotante (8) sur la partie de socle (12) et autorisent un pivotement de la partie pivotante par rapport à la partie de socle, et où de préférence le raccord encliqueté ne peut être desserré qu'avec un outil spécial.

7. Robinet d'eau selon la revendication 6, dans lequel les éléments d'encliquetage (70, 76) comprennent un arceau élastique (70) qui s'encliquette derrière un épaulement d'encliquetage (76).

8. Robinet d'eau selon l'une quelconque des revendications 1 à 7, dans lequel la partie pivotante (8) est au moins en partie insérée dans un alésage borgne axial (11) de la partie de socle (12) et présente un alésage de décharge (23) qui communique avec un alésage de désaération (26) du bec verseur (2).

9. Robinet d'eau selon l'une quelconque des revendications 1 à 8, dans lequel la partie pivotante (8) peut pivoter de manière limitée par rapport à la partie de socle (12) et est maintenue de manière non déplaçable axialement dans la partie de socle (12).

10. Robinet d'eau selon l'une quelconque des revendications 1 à 9, dans lequel le tube (2) est courbe.
